# FASCICULE DE BREVET EUROPEEN

(11) **EP 1 071 562 B1**
(45) Date de publication et mention de la délivrance du brevet: **15.05.2002**
(21) Numéro de dépôt: 99904907.5
(22) Date de dépôt: 17.02.1999
(51) Int. Cl.: B42F 13/40

(54) **MOYENS DE FIXATION DE MOYENS DE RECEPTION AMOVIBLES DE FEUILLES PERFOREES SUR UNE OSSATURE REVERSIBLE ET CLASSEUR EQUIPE DE CE DISPOSITIF**
BEFESTIGUNGSWEISE FÜR MITTEL ZUM EMPFANG VON GELOCHTEN BLÄTTERN AUF EINER REVERSIBLEN STRUKTUR UND ORDNER AUSGERÜSTET MIT DIESEM GERÄT
DEVICE FOR FIXING DETACHABLE MEANS RECEIVING PERFORATED SHEETS ON A REVERSIBLE STRUCTURE AND FOLDER EQUIPPED THEREWITH

(30) Priorité: 17.02.1998 FR 9802112
(43) Date de publication de la demande: 31.01.2001
(73) Titulaire: Zimages, 79000 Niort (FR)
(72) Inventeur: REBICHON, Pierre, F-79000 Niort (FR)
(74) Mandataire: Thébault, Jean-Louis
(86) Numéro de dépôt international: FR9900356
(87) Numéro de publication internationale: WO9942302

(56) Documents cités:
- FR-A- 2 676 968
- GB-A- 217 484
- US-A- 1 904 572
- US-A- 4 820 071

## Description

La présente invention concerne un perfectionnement aux dispositifs de classement de feuilles perforées du type classeur à feuilles perforées, plus particulièrement un perfectionnement des moyens de fixation amovible des moyens de réception sur une ossature. L'invention couvre aussi le classeur obtenu.

On connaît par le brevet français N° 2 676 968 un dispositif particulier de classement qui comprend une ossature à trois volets formant la couverture, la tranche et le dos ainsi que des moyens de réception des feuilles qui sont fixés de façon amovible sur l'une ou l'autre des faces de la tranche ou du dos.

Les moyens de fixation tels que prévus dans cette demande comprennent de façon connue des ensembles vis/écrou ou tirette coulissante/ergot à gorge.

La présente invention vise plus particulièrement des moyens de fixation dont la manipulation est plus aisée et qui perfectionnent les moyens de réception de feuilles du dispositif particulier de classement de l'art antérieur.

Ces moyens de fixation peuvent être manipulés par tout utilisateur y compris les plus jeunes, ceci en évitant de faire des efforts trop importants. De plus la remise en place est aisée par les plus jeunes comme par les plus maladroits même lorsque les moyens de réception de feuilles sont justement remplis de feuilles. Ces moyens de fixation doivent également éviter de blesser l'utilisateur quelle que soit la manière de s'y prendre.

Il faut aussi des moyens de fixation d'un moindre coût de revient car les produits de classement de feuilles amovibles laissent de façon générale peu de marge bénéficiaire.

A cet effet, selon l'invention, les moyens de fixation amovible de moyens de réception de feuilles perforées comportant une plaque de fixation sur une ossature réversible comprenant au moins un volet, se caractérisent en ce qu'ils comprennent une embase disposée sur une des faces du volet avec un picot traversant ce volet et cette plaque de fixation ainsi qu'un clip prévu pour coopérer avec le picot de cette embase, ce clip étant disposé sur une des faces de la plaque de fixation ou sur la face opposée dudit volet.

Plus particulièrement, le picot comprend une tige dont une extrémité est issue de l'embase et dont l'autre supporte une tête de guidage et de verrouillage, cette tige ayant une longueur sensiblement égale à l'épaisseur totale du volet, de la plaque de fixation et du socle du clip.

Ce clip comprend une fente débouchant sur un trou ayant un diamètre sensiblement identique à celui de la tige.

Selon le mode de réalisation principal, la fente est en Vé, la dimension la plus étroite étant inférieure au diamètre de la tige du picot.

Préférentiellement, le clip comprend des moyens de préhension qui comprennent un ergot plan venu de moulage avec le clip, cet ergot étant éventuellement muni d'un trou de réception du corps d'un stylo.

L'invention couvre aussi le classeur ainsi équipé.

L'invention est maintenant décrite en regard des dessins annexés qui représentent un mode de réalisation particulier, non limitatif, d'un dispositif selon l'invention et de ses moyens de liaison amovible, les différentes figures représentant :
- figure 1, une vue partielle, en perspective des moyens de liaison selon un mode de réalisation principal de l'invention,
- figure 2, une vue en élévation latérale du dispositif de la figure 1, avec un stylo emboîté,
- figure 3, une vue en perspective d'une variante de réalisation des moyens de liaison, et
- figure 4, une vue en coupe d'une variante de réalisation.

Sur la figure 1, on a représenté une ossature 10, comportant trois volets, l'un formant la couverture 12, l'autre la tranche 14 et le troisième le dos 16.

Cette ossature comprend des moyens 18 de réception de feuilles perforées ainsi que des moyens 20 de fixation amovible desdits moyens de réception sur l'ossature.

L'ossature 10 est réalisée en matériau d'épaisseurs variables.

Les moyens 18 de réception des feuilles amovibles comprennent une plaque 22 avec des anneaux 24 fendus susceptibles de prendre deux positions stables :
- l'une dans laquelle les anneaux sont fermés sous l'effet de moyens de rappel élastique non représentés, plus particulièrement une lame en métal à ressort dissimulée sous la plaque 22, et
- l'autre dans laquelle les anneaux sont écartés, au droit de la fente, notamment pour permettre le passage des feuilles perforées.

Les moyens 20 de fixation amovible des moyens de réception comprennent dans le mode de réalisation principal représenté sur la figure 2, une embase 26 et un clip 28.

L'embase 26 est munie d'un picot 30, venu de moulage lorsque l'ensemble est réalisé en matière plastique, ce picot 30 comprenant une tige 32 à l'extrémité de laquelle est prévue une tête 34 de guidage et de verrouillage.

La tige du picot, mesurée de sa naissance sur l'embase jusqu'à la base de la tête est d'une longueur sensiblement égale à l'épaisseur totale du volet de l'ossature 10, de la plaque 22 et du socle du clip 28, au droit d'un trou de passage ménagé pour laisser traverser ledit picot.

Le clip comprend le socle 36 dans lequel est ménagée une fente 38, de préférence en Vé, débouchant sur un trou 40, centré par rapport audit socle, comme cela est encore plus visible sur la figure 3, montrant une variante perfectionnée dans laquelle le socle reste identique. Ce trou a un diamètre identique à celui de la tige de l'embase et la fente a une ouverture dont la plus petite dimension est un peu inférieure au diamètre de la tige de l'embase.

Le clip dispose par la fente d'une certaine élasticité qui autorise le passage de la tige 32 de l'embase.

Ce clip comprend en outre des moyens 42 de préhension qui sont également venus de moulage lorsque la pièce est réalisée en matière plastique.

Ces moyens 42 de préhension comportent un ergot 44, de forme plane dans l'exemple préférentiel représenté.

Cet ergot est muni d'un logement 46 prévu pour recevoir un stylo. Ce logement est avantageusement équipé d'une membrane 48, en étoile, pour permettre une adaptation au passage de différents diamètres de stylo tout en exerçant une certaine retenue.

Dans la variante de la figure 3, l'ergot 44 reçoit de façon complémentaire un anneau 50 de préhension, articulé par rapport audit ergot.

Dans la variante de la figure 4, il est prévu aussi un anneau complémentaire. La particularité de l'embase 26 est de déborder de la plaque 22, ce qui rend nécessaire de prévoir un talon 52 de compensation.

Les moyens 20 de fixation amovible peuvent être mis en place ou retirés de façon aisée par tout utilisateur, un tel agencement ne se justifiant que dans le cas de classeurs ou autres porte-documents de type à système amovible.

L'utilisateur peut par exemple disposer à la vente d'un kit comprenant une ou plusieurs ossatures réversibles de couleurs et de matières différentes, par exemple avec plusieurs moyens de réception de feuilles. Il suffit ensuite de choisir une ossature, de déterminer la face intérieure et d'y rapporter l'un des moyens de réception des feuilles.

A chacune des deux extrémités, il suffit de placer un des moyens de fixation amovible c'est à dire de disposer l'embase pour que le picot traverse l'ossature et la plaque des moyens de réception puis de monter le clip par pression légère du socle, le socle venant glisser autour de la tige, dans la fente jusqu'au trou avec un point dur pour éviter tout désengagement intempestif dudit clip.

Le retrait des moyens de réception des feuilles est très simple puisqu'il suffit d'exercer une traction sur l'ergot plan dans le mode des figures 1, et 2 et sur l'anneau 50 complémentaire de préhension dans le cas des modes de réalisation des figures 3 et 4.

Les moyens selon l'invention permettent de rendre encore plus attrayants les porte-documents réversibles car le changement d'ossature pour des raisons esthétiques, de classement chromatique ou de dégradation prématurée est très simple et peut être réalisé y compris par des enfants et sans risque de dommages pour les ongles.

## Revendications

1. Moyens de fixation amovible de moyens (18) de réception de feuilles perforées comportant une plaque (22) de fixation, sur une ossature (10) réversible comprenant au moins un volet (12, 14, 16), **caractérisés en ce qu'**ils comprennent une embase (26) disposée sur une des faces du volet avec un picot (30) traversant ce volet et cette plaque ainsi qu'un clip (28) prévu pour coopérer avec le picot de cette embase, ce clip étant disposé sur une des faces de la plaque de fixation ou sur la face opposée dudit volet.

2. Moyens de fixation amovible selon la revendication 1, **caractérisés en ce que** le picot (30) comprend une tige (32) dont une extrémité est issue de l'embase et dont l'autre supporte une tête (34) de guidage et de verrouillage, cette tige ayant une longueur sensiblement égale à l'épaisseur totale du volet, de la plaque de fixation et du socle du clip.

3. Moyens de fixation amovible selon la revendication 1 ou 2, **caractérisés en ce que** le clip (28) comprend une fente (38) débouchant sur un trou (40) ayant un diamètre sensiblement identique à celui de la tige (32).

4. Moyens de fixation amovible selon la revendication 3, **caractérisés en ce que** la fente (38) est en Vé, la dimension la plus étroite étant inférieure au diamètre de la tige du picot.

5. Moyens de fixation amovible selon l'une quelconque des revendications précédentes, **caractérisés en ce que** le clip (28) comprend des moyens (42) de préhension.

6. Moyens de fixation amovible selon la revendication 5, **caractérisés en ce que** les moyens (42) de préhension comprennent un ergot (44) plan venu de moulage avec le clip.

7. Moyens de fixation amovible selon la revendication 6, **caractérisés en ce que** l'ergot (44) est muni d'un logement (46) de réception du corps d'un stylo.

8. Moyens de fixation amovible selon la revendication 7, **caractérisés en ce que** le logement (46) de réception du corps d'un stylo est équipé d'une membrane (48) en étoile.

9. Dispositif de classement ayant une ossature (10) réversible à au moins un volet (12, 14, 16) équipé des moyens de fixation (20) amovible de moyens de réception (18) de feuilles perforées selon l'une quelconque des revendications 1 à 7.

## Patentansprüche

1. Mittel für die lösbare Befestigung von Mitteln (18) zur Aufnahme von perforierten Folien, mit einer Befestigungsplatte (22) auf einem umkehrbaren Träger (10), der wenigstens einen Flügel (12, 14, 16) umfaßt, **dadurch gekennzeichnet, daß** sie einen Fuß (26) umfassen, der auf einer der Flächen des Flügels angeordnet ist, wobei eine Nadel (30) durch diesen Flügel und diese Platte sowie durch eine Klemme (28), die dazu vorgesehen ist, mit der Nadel dieses Fußes zusammenzuwirken, verläuft, wobei diese Klemme auf einer der Flächen der Befestigungsplatte oder auf der gegenüberliegenden Fläche dieses Flügels angeordnet ist.

2. Mittel für die lösbare Befestigung nach Anspruch 1, **dadurch gekennzeichnet, daß** die Nadel (30) einen Stift (32) umfaßt, wovon ein Ende vom Fuß ausgeht und das andere Ende einen Führungs- und Verriegelungskopf (34) trägt, wobei dieser Stift eine Länge besitzt, die im wesentlichen gleich der Gesamtdicke des Flügels, der Befestigungsplatte und des Sockels der Klemme ist.

3. Mittel für die lösbare Befestigung nach Anspruch 1 oder 2, **dadurch gekennzeichnet, daß** die Klemme (28) einen Schlitz (38) aufweist, der in ein Loch (40) übergeht, das einen Durchmesser besitzt, der im wesentlichen gleich demjenigen des Stifts (32) ist.

4. Mittel für die lösbare Befestigung nach Anspruch 3, **dadurch gekennzeichnet, daß** der Schlitz (38) prismenförmig ist, wobei die schmalste Abmessung kleiner als der Durchmesser des Stifts der Nadel ist.

5. Mittel für die lösbare Befestigung nach einem der vorhergehenden Ansprüche, **dadurch gekennzeichnet, daß** die Klemme (28) Greifmittel umfaßt.

6. Mittel für die lösbare Befestigung nach Anspruch 5, **dadurch gekennzeichnet, daß** die Greifmittel (42) einen einteilig mit der Klemme gegossenen, ebenen Vorsprung (44) umfassen.

7. Mittel für eine lösbare Befestigung nach Anspruch 6, **dadurch gekennzeichnet, daß** der Vorsprung (44) mit einem Aufnahmesitz (46) für die Aufnahme des Körpers eines Füllfederhalters versehen ist.

8. Mittel für die lösbare Befestigung nach Anspruch 7, **dadurch gekennzeichnet, daß** der Aufnahmesitz (46) für die Aufnahme des Körpers eines Füllfederhalters mit einer sternförmigen Membran (48) ausgerüstet ist.

9. Klassifizierungseinrichtung, die einen umkehrbaren Träger (10) mit wenigstens einem Flügel (12, 14, 16) umfaßt, der mit Mitteln (20) für die lösbare Befestigung von Aufnahmemitteln (18) für perforierte Folien nach einem der Ansprüche 1 bis 7 ausgerüstet ist.

## Claims

1. Means for the removable fixing of means (18) for receiving perforated sheets having a fixing plate (22), on a reversible frame (10) comprising at least one flap (12, 14, 16), **characterised in that** they comprise a seat (26) disposed on one of the faces of the flap with a pin (30) passing through the flap and plate as well as a clip (28) provided for cooperating with the pin of the seat, the clip being disposed on one of the faces of the fixing plate on the opposite face to said flap.

2. Removable fixing means according to Claim 1, **characterised in that** the pin (30) comprises a rod (32), one end of which issues from the seat and the other end of which supports a guidance and locking head (34), the rod having a length substantially equal to the total thickness of the flap, the fixing plate and the base of the clip.

3. Removable fixing means according to Claim 1 or 2, **characterised in that** the clip (28) comprises a slot (38) opening out on a hole (40) with a diameter substantially identical to that of the rod (32).

4. Removable fixing means according to Claim 3, **characterised in that** the slot (38) is in a V shape, the narrowest dimension being less than the diameter of the rod of the pin.

5. Removable fixing means according to any one of the preceding claims, **characterised in that** the clip (28) comprises gripping means (42).

6. Removable fixing means according to Claim 5, **characterised in that** the gripping means (42) comprises a flat lug (44) cast in one piece with the clip.

7. Removable fixing means according to Claim 6, **characterised in that** the lug (44) is provided with a housing (46) for receiving the body of a pen.

8. Removable fixing means according to Claim 7, **characterised in that** the housing (46) for receiving the body of a pen is equipped with a star-shaped membrane (48).

9. Filing device comprising a reversible frame (10) with at least one flap (12, 14, 16) equipped with removable means (20) of fixing means (18) of receiving perforated sheets according to any one of Claims 1 to 7.
